# EUROPÄISCHE PATENTSCHRIFT

(11) **EP 1 903 909 B1**
(45) Veröffentlichungstag und Bekanntmachung des Hinweises auf die Patenterteilung: **25.04.2018**
(21) Anmeldenummer: 06741053.0
(22) Anmeldetag: 26.06.2006
(51) Int. Cl.: A47B 88/457

(54) **MÖBEL**
FURNITURE ITEM
MEUBLE

(30) Priorität: 20.07.2005 AT 12222005
(43) Veröffentlichungstag der Anmeldung: 02.04.2008
(73) Patentinhaber: Julius Blum GmbH, 6973 Höchst (AT)
(72) Erfinder: HUBER, Edgar, 6971 Hard (AT)
(74) Vertreter: Torggler & Hofinger Patentanwälte
(86) Internationale Anmeldenummer: PCT/AT2006/000258
(87) Internationale Veröffentlichungsnummer: WO 2007/009135

(56) Entgegenhaltungen:
- WO-A-2004/100717
- WO-A-2004/100718
- DE-A1- 19 800 346
- DE-C1- 19 807 553
- US-A- 2 873 159
- US-A- 3 005 672
- US-A- 4 775 039
- US-A- 5 020 169

## Beschreibung

Die vorliegende Erfindung betrifft ein Möbel mit einem Möbelkorpus und einem im bzw. am Möbelkorpus bewegbar gelagerten Möbelteil und mit einem Antrieb zum Antreiben des bewegbaren Möbelteiles.

Obwohl die prinzipielle Idee des Einsatzes von Motoren zum Antreiben bewegbarer Möbelteile bereits seit langem bekannt ist, haben sich derartige Antriebe in der Praxis kaum durchgesetzt. Dies ist teilweise darauf zurückzuführen, dass Motoren im Falle eines Defektes durch die ihnen innewohnende Hemmung ein Hindernis für eine manuelle Bedienung des bewegbaren Möbelteils darstellen können. Das bewegbare Möbelteil wäre in einem solchen Fall bis zur Reparatur nicht zu gebrauchen, was naturgemäß auf eine geringe Akzeptanz bei den Konsumenten stößt.

WO2004100718 A offenbart ein gattungsgemäßes Möbel.

Aufgabe der Erfindung ist es daher, ein gattungsgemäßes Möbel zu schaffen, das auch im Falle eines Motordefektes eine ungestörte manuelle Bedienung des bewegbaren Möbelteils gestattet.

Diese Aufgabe wird durch ein Möbel mit den Merkmalen des Anspruchs 1 gelöst. Unter einer eingeschalteten Kupplung wird im Sinne dieser Offenbarung eine Kupplung verstanden, welche sich in einem Zustand befindet, in dem sie Kräfte zwischen dem Motor und den Abtrieb überträgt, sodass ein ununterbrochener Kraftstrang zwischen Motor und Abtrieb vorliegt. Unter einer ausgeschalteten Kupplung wird eine Kupplung verstanden, die sich in einem Zustand befindet, in dem keine Kräfte zwischen dem Motor und dem Abtrieb übertragen werden, sodass der Kraftstrang zwischen Motor und Abtrieb unterbrochen ist. Eine eingeschaltete Kupplung kann auch als geschlossene Kupplung und eine ausgeschaltete Kupplung als offene Kupplung bezeichnet werden.

Die vorgesehene schaltbare Kupplung gestattet es, einen defekten Motor durch das Ausschalten der Kupplung vom Abtrieb zu trennen, sodass keinerlei Hemmung vom Motor auf den Abtrieb und damit auf das bewegbare Möbelteil übertragen werden kann. Hierdurch wird eine ungestörte manuelle Bedienung des bewegbaren Möbelteils möglich. Erfindungsgemäß ist vorgesehen, dass die Kupplung derart ausgebildet ist, dass sie durch eine Steuer- bzw. Regeleinrichtung ein- und ausschaltbar ist. Zusätzlich zu der oben beschriebenen Funktion können bei dieser Ausführungsform durch die Möglichkeit, die Kupplung im normalen Betrieb, d.h. ohne Vorliegen eines Motordefektes, zu steuern bzw. zu regeln, eine Vielzahl weiterer Funktionen realisiert werden.

Beispielsweise kann die Kupplung derart ausgebildet werden, dass die Stärke der Kupplungskraft veränderbar ist. Mit anderen Worten kann hierdurch bei konstanter Motorleistung der Betrag der vom Motor auf den Abtrieb übertragenen Kraft verändert werden. Dies ermöglicht beispielsweise das Realisieren eines sanften Anfahrens des bewegbaren Möbelteils, indem die Kupplung derart eingestellt wird, dass beim Starten des Motors ein leichtes Durchdrehen (ähnlich des Schleifens der Kupplung beim Anfahren eines Autos) erfolgt. Diese Funktion ist beispielsweise bei einer reibschlüssig funktionierenden Kupplung realisierbar.

Bei einer Kupplung mit veränderbarer Stärke der Kupplungskraft kann sogar vorgesehen sein, dass die Kupplung derart ausgebildet ist, dass die Änderung der Kupplungskraft bei den Übergängen zwischen dem ausgeschalteten Zustand und dem eingeschalteten Zustand entlang eines vorgegebenen Profils verläuft. Dies ermöglicht es, verschiedene Anfahrverhalten mit einem einzigen Motor, der darüber hinaus keine weiteren Funktionen als Ein und Aus aufweisen muss, zu realisieren.

Die Kupplung ist erfindungsgemäß als elektromagnetische Kupplung ausgebildet. Eine solche Kupplung ist erfindungsgemäß weiters derart ausgebildet, dass sie im stromlosen Zustand ausgeschaltet ist. Hierdurch wird bei einem Stromausfall sichergestellt, dass der Motor einer manuellen Bedienung des bewegbaren Möbelteils keinerlei Widerstand entgegensetzen kann. Erfindungsgemäß ist es vorgesehen, eine Messeinrichtung zum Erfassen der Position und/oder von Bewegungsgrößen wie Geschwindigkeit oder Beschleunigung des bewegbaren Möbelteils anzuordnen. Hierdurch kann beispielsweise eine Steuerung bzw. Regelung der schaltbaren Kupplung in Abhängigkeit der gemessenen Größen erfolgen. Erfindungsgemäß ist vorgesehen, dass die Kupplung durch die Steuer- bzw. Regeleinrichtung in Abhängigkeit der Messsignale der Messeinrichtung schaltbar ist.

Beispielsweise kann bei einem erfindungsgemäßen Möbel eine Vielzahl von Funktionalitäten realisiert werden.

Beispielsweise kann vorgesehen sein, dass die Steuer- bzw. Regeleinrichtung derart ausgebildet ist, dass sie die Kupplung ausschaltet, wenn das bewegbare Möbelteil vom Möbelkorpus beabstandet ist und eine Geschwindigkeit aufweist, die kleiner gleich einem vorgegebenen Wert - vorzugsweise gleich Null - ist. In diesem Fall wird das bewegbare Möbelteil durch den Motor nach einer anfänglichen Auslösung durch einen Benutzer in eine Stellung zwischen der geschlossenen Endlage in bzw. am Möbelkorpus und der voll geöffneten Endlage bewegt. Diese teilweise Öffnung kann zur Entnahme von bzw. zur Befüllung mit Füllgütern ausreichend sein.

Die anfängliche Auslösung kann auf verschiedene Arten erfolgen, beispielsweise über die Betätigung eines Tastschalters oder durch Ziehen am bewegbaren Möbelteil.

Es kann weiters vorgesehen sein, dass die Steuer- bzw. Regeleinrichtung derart ausgebildet ist, dass sie die Kupplung bei einer weiteren manuellen Bewegung des bewegbaren Möbelteils in Richtung der voll geöffneten Endlage offen lässt. In diesem Fall dient der Motor nur als Anschubhilfe zur Überwindung eventuell vorhandener Einzugsautomatiken, während er im oben genannten Fall über den gesamten Öffnungsweg Kräfte auf das bewegbare Möbelteil ausüben kann.

Weiters kann vorgesehen sein, dass die Steuer- bzw. Regeleinrichtung den Motor auch zu einer Unterstützung des Schließvorganges des bewegbaren Möbelteils einsetzt. Hierfür kann sie einen Schwellwert in Bezug auf die von der Messeinrichtung übermittelten Bewegungsgrößen des bewegbaren Möbelteils aufweisen, wobei sie das Antreiben des bewegbaren Möbelteils beim Überschreiten des Schwellwerts auslöst. Dieser Schwellwert kann für wenigstens zwei Positionen des bewegbaren Möbelteils unterschiedlich hoch sein.

Beispielsweise kann vorgesehen sein, dass die Steuer- bzw. Regeleinrichtung das Einziehen des bewegbaren Möbelteils aus der voll geöffneten Endlage bei einem geringeren Wert einer von außen auf das bewegbare Möbelteil ausgeübten Kraft auslöst als wenn sich das bewegbare Möbelteil in einer Zwischenstellung zwischen der geschlossenen Endlage und der voll geöffneten Endlage befindet. Dies deshalb, weil bei einem voll geöffneten Möbelteil die Intention des Benutzers eindeutig ist. Bei einem teilweise geöffneten Möbelteil hingegen, könnte ein zu geringer Schwellwert das Auslösen bei der Entnahme von Füllgütern bewirken.

Weiters kann vorgesehen sein, dass das bewegbare Möbelteil nach der Auslösung auf einen vorgegebenen Geschwindigkeitswert hin beschleunigt wird.

Ist bei einem Möbel zusätzlich zum Antrieb eine Einzugsautomatik vorgesehen, welche derart ausgebildet ist, dass sie das bewegbare Möbelteil in die geschlossene Endlage in bzw. am Möbelkorpus einziehen kann, kann vorzugsweise vorgesehen sein, dass die Steuer- bzw. Regeleinrichtung die Kupplung öffnet, sobald das bewegbare Möbelteil in den Bereich der Einzugsautomatik kommt. Dies ist insofern vorteilhaft, als bereits Einzugsautomatiken vorhanden sind, welche einen von Benutzern als besonders angenehm empfundenen Schließvorgang ermöglichen. Durch das Öffnen der Kupplung entfällt jeglicher Einfluss des Motors, sodass sich das bewegbare Möbelteil allein unter dem Einfluss der Einzugsautomatik in die geschlossene Endlage bewegen kann.

Weist ein Möbel eine Kollisionserkennungsvorrichtung für das bewegbare Möbelteil auf, kann weiters vorgesehen sein, die Steuer- bzw. Regeleinrichtung derart auszubilden, dass sie die Kupplung ausschaltet, wenn die Kollisionserkennungsvorrichtung eine Kollision meldet. Hierdurch wird eine Beschädigung bzw. Verletzung durch eine andauernde Krafteinwirkung des Motors im Falle einer Kollision vermieden.

Die Messeinrichtung kann beispielsweise einen Encoder umfassen, wobei gleichermaßen induktive wie optische Encoder eingesetzt werden können. Obwohl bereits Motoren mit integriertem Encoder erhältlich sind, wird eine Ausführungsform bevorzugt, bei welcher der Encoder mit dem Abtrieb gekoppelt ist. In diesem Fall wird eine Positionsänderung des bewegbaren Möbelteils auch bei ausgeschalteter Kupplung und manueller Bedienung immer exakt erfasst.

Der Abtrieb kann beispielsweise über ein Zugmittel mit dem bewegbaren Möbelteil zusammenwirken. Dies ermöglicht es, sowohl Zug- als auch Druckkräfte auf das bewegbare Möbelteil auszuüben. Als Zugmittel können beispielsweise ein Seilzug, ein Zahnriemen od. dgl. eingesetzt werden.

Bei einer besonders bevorzugten Ausführungsform der Erfindung ist vorgesehen, dass der Motor, die Kupplung und der Abtrieb entlang einer gedachten Achse angeordnet sind, wobei die Kupplung zwischen Motor und Abtrieb angeordnet ist. Dies gestattet eine kompakte Bauweise des Antriebs, wodurch dieser problemlos im Inneren des Möbels am Möbelkorpus, beispielsweise zwischen der Hinterwand einer Schublade und der Rückwand des Möbelkorpus anordenbar ist.

Eine besonders einfache Konstruktion ergibt sich, wenn vorgesehen ist, dass entlang der Achse zwischen Motor und Kupplung einerseits und zwischen Kupplung und Abtrieb andererseits jeweils eine Welle angeordnet ist. Bei ausgeschalteter, also geöffneter Kupplung rotiert nur das abtriebseitig angeordnete Kupplungsteil bei einer manuellen Bedienung des bewegbaren Möbelteils. Bei einer eingeschalteten, also geschlossenen Kupplung erfolgt die Kraftausübung durch den Motor auf den Abtrieb derart, dass die motorseitig angeordnete Welle über die Kupplung die abtriebseitig angeordnete Welle antreibt.

Natürlich kann zur Erzielung unterschiedlicher Drehzahlen vorgesehen sein, dass der Motor über ein Getriebe mit der Kupplung zusammenwirkt.

Aufgrund der niedrigen Anschaffungskosten ist besonders bevorzugt vorgesehen, dass der Motor als Elektromotor ausgebildet ist.

Der vorgestellte Antrieb eignet sich in besonderem Maße für ein als Schublade ausgebildetes bewegbares Möbelteil.

Schutz wird für ein Möbel mit einem Möbelkorpus und einen im bzw. am Möbelkorpus bewegbar gelagerten Möbelteil begehrt, welches durch die Anordnung eines Antriebs nach einer der vorgenannten Ausführungsformen gekennzeichnet ist.

Weitere Vorteile und Einzelheiten der Erfindung ergeben sich anhand der Figuren sowie der nachstehenden Figurenbeschreibung. Dabei zeigen:
Fig. 1 eine schematische Darstellung eines Antriebs des erfindungsgemäßen Möbels,
Fig. 2a, 2b eine perspektivische Ansicht sowie eine Draufsicht auf ein Ausführungsbeispiel eines Antriebs des erfindungsgemäßen Möbels,
Fig. 3 in Draufsicht einen Möbelkorpus mit eingebautem Antrieb,
Fig. 4a, 4b eine perspektivische Detailansicht zur Fig. 3 und eine schematische Darstellung zum Verlauf des Zugmittels,
Fig. 5 eine perspektivische Ansicht eines erfindungsgemäßen Möbels mit einem Antrieb und
Fig. 6a, 6b Geschwindigkeit-Weg-Diagramme eines bewegbaren erfindungsgemäßen Möbelteils, das durch einen Antrieb angetrieben wird.

Fig. 1 zeigt einen Antrieb 1 umfassend einen Motor 2, eine schaltbare Kupplung 3 und einen Abtrieb 4. Mit dem Abtrieb 4 ist eine Messeinrichtung 6 gekoppelt, deren Signale über die Leitung 22 einer Steuer- bzw. Regeleinrichtung 5 zuführbar sind. Die Steuer- bzw. Regeleinrichtung 5 kommuniziert über Leitungen 20, 21 mit der schaltbaren Kupplung 3 bzw. dem Motor 2. Weiters ist eine zusätzliche Kupplung 15 für einen axialen Toleranzausgleich (zur Behebung von Einbaufehlern u. dgl.) vorgesehen. Der Motor 2, die Kupplung 15, die schaltbare Kupplung 3, der Abtrieb 4 sowie die Messeinrichtung 6 sind entlang einer gedachten Achse 9 angeordnet. Die Kraftausübung auf das bewegbare Möbelteil 7, welches im vorliegenden Fall als Schublade ausgeführt ist, erfolgt über ein in diesem Beispiel als Seilzug ausgebildetes Zugmittel 8 über einen in Fig. 1 nicht dargestellten Mitnehmer, der im bewegbaren Möbelteil 7 angebracht ist. Das Zugmittel 8 verläuft über den Abtrieb 4, eine in Fig. 4b dargestellte Rolle 24 sowie eine Umlenkrolle 19.

In Fig. 2a ist eine perspektivische Ansicht eines konkreten Ausführungsbeispiels eines Antriebs 1 dargestellt. Erkennbar sind der in diesem Ausführungsbeispiel als Elektromotor ausgeführte Motor 2, die einen komprimierbaren Bereich aufweisende Kupplung 15 für den axialen Toleranzausgleich, die schaltbare Kupplung 3, der Abtrieb 4 sowie ein Encoder 16. In diesem Ausführungsbeispiel sind entlang der gedachten Achse 9 Wellen 10 bzw. 11 angeordnet.

Fig. 2b zeigt den Antrieb 1 der Fig. 2a in einer Draufsicht, wobei zusätzlich ein Einbaugehäuse 20 erkennbar ist.

In Fig. 3 ist der Antrieb 1 im eingebauten Zustand an einer in einem Möbelkorpus 13 angeordneten Zwischenplatte 23 eines Möbels erkennbar. Vom bewegbaren Möbelteil 7 (Schublade) ist nur die Rückwand 18 abschnittsweise dargestellt. Erkennbar ist, dass die Ankupplung des bewegbaren Möbelteils 7 an das Zugmittel 8 über einen an der Rückwand 18 angeordneten Mitnehmer 17 erfolgt.

In Fig. 4a ist eine perspektivische Teilansicht der in Fig. 3 gezeigten Darstellung dargestellt. Fig. 4b zeigt beispielhaft eine Möglichkeit der Kraftübertragung vom Antrieb 4 auf den Mitnehmer 17. Das Zugmittel 8 umschlingt die Rolle des Antriebs 4 mehrfach und ist über die Rolle 24 und die Umlenkrolle 19 geführt.

Fig. 5 zeigt die Gesamtansicht auf ein Möbel mit der in Fig. 3 dargestellten Anordnung.

Die Fig. 6a und 6b zeigen beispielhaft die Geschwindigkeit v eines bewegbaren Möbelteils 7 in Abhängigkeit vom zurückgelegten Weg x. Auf der x-Achse sind dabei mit x=0 die geschlossene Endlage des bewegbaren Möbelteils 7 im Möbelkorpus 13 und mit x=x_{L} die voll geöffnete Endlage des bewegbaren Möbelteils 7 bezeichnet.

In Fig. 6a ist der Geschwindigkeitsverlauf beim Öffnen des bewegbaren Möbelteils 7 dargestellt. Der Pfeil zeigt dabei die Stelle, an der die Steuer- bzw. Regeleinrichtung 5 die schaltbare Kupplung 3 ausschaltet. Ab diesem Punkt verringert sich die Geschwindigkeit des bewegbaren Möbelteils 7 durch systemimmanente Reibungskräfte. Die Kraftausübung auf das bewegbare Möbelteil 7 ist bei dem in Fig. 6a dargestellten Beispiel gerade so gewählt, dass sich ein leeres bewegbares Möbelteil 7 unter der anfänglichen Beschleunigung und dem Einfluss der Reibungskräfte bis in die voll geöffnete Endlage bewegt.

Fig. 6b zeigt den Verlauf der Geschwindigkeit v beim Schließvorgang eines bewegbaren Möbelteils 7. Beispielhaft sind dabei unterschiedliche Geschwindigkeitsverläufe dargestellt. Die Pfeile bezeichnen dabei jeweils den Punkt, an dem die Steuer- bzw. Regeleinrichtung 5 die schaltbar Kupplung 3 einschaltet. Von rechts von diesem Punkt in der Fig. 6b erfolgt die Steigerung der Geschwindigkeit durch eine manuelle Krafteinwirkung eines Benutzers. Die Kurven unterscheiden sich dabei durch die Stärke des manuellen Kraftstoßes (unterschiedliche Steigungen der Kurven) sowie unterschiedliche Ausgangspositionen des bewegbaren Möbelteils 7 (Schnittpunkte der Kurven mit der x-Achse).

Erkennbar ist in Fig. 6b, dass die Steuer- bzw. Regeleinrichtung 5 den Motor 2 derart regelt, dass unabhängig von der Stärke des anfänglichen Kraftstoßes in einer gewissen Entfernung von der voll geöffneten Endlage dieselbe Geschwindigkeit erreicht wird. In diesem Ausführungsbeispiel erfolgt die Verringerung der Geschwindigkeit auf 0 im Bereich der geschlossenen Endlage für alle Kurven durch den Motor 2. Alternativ könnte bei einer vorbestimmten Position vor der geschlossenen Endlage das Ausschalten der Kupplung 3 durch die Steuer- bzw. Regeleinrichtung 5 erfolgen, sodass das bewegbare Möbelteil 7 durch eine vorhandene Einzugsautomatik in die geschlossene Endlage bewegt und dabei abgebremst wird.

## Patentansprüche

1. Möbel mit einem Möbelkorpus (13) und einem im bzw. am Möbelkorpus (13) bewegbar gelagerten Möbelteil (7) und mit einem Antrieb (1) zum Antreiben des bewegbaren Möbelteiles (7), wobei der Antrieb (1) einen Motor (2), einen durch den Motor (2) antreibbaren Abtrieb (4) für das bewegbare Möbelteil (7), eine Steuer- bzw. Regeleinrichtung (5) und eine Messeinrichtung (6) zum Erfassen der Position und/oder von Bewegungsgrößen des bewegbaren Möbelteils (7) aufweist, wobei Messsignale der Messeinrichtung (6) an die Steuer- bzw. Regeleinrichtung (5) übertragbar sind und wobei eine mit dem Motor (2) und dem Abtrieb (4) zusammenwirkende Kupplung (3) vorgesehen ist, die durch die Steuer- bzw. Regeleinrichtung (5) ein- und ausschaltbar ist, wobei die Kupplung (3) durch die Steuer- bzw. Regeleinrichtung (5) in Abhängigkeit der Messsignale der Messeinrichtung (6) schaltbar ist und dass die Kupplung (3) als elektromagnetische Kupplung (3) ausgebildet ist, wobei die Kupplung (3) derart ausgebildet ist, dass sie im stromlosen Zustand ausgeschaltet ist.

2. Möbel nach Anspruch 1, **dadurch gekennzeichnet, dass** die Kupplung (3) derart ausgebildet ist, dass die Stärke der Kupplungskraft veränderbar ist.

3. Möbel nach Anspruch 2, **dadurch gekennzeichnet, dass** die Kupplung (3) derart ausgebildet ist, dass die Änderung der Kupplungskraft bei den Übergängen zwischen dem ausgeschalteten Zustand und dem eingeschalteten Zustand entlang eines vorgegebenen Profils verläuft.

4. Möbel nach einem der Ansprüche 1 bis 3, **dadurch gekennzeichnet, dass** die Messeinrichtung (6) einen Encoder (16) umfasst, wobei der Encoder (16) vorzugsweise mit dem Abtrieb (4) gekoppelt ist.

5. Möbel nach einem der Ansprüche 1 bis 4, **dadurch gekennzeichnet, dass** der Abtrieb (4) über ein Zugmittel (8) mit dem bewegbaren Möbelteil (7) zusammenwirkt.

6. Möbel nach einem der Ansprüche 1 bis 5, **dadurch gekennzeichnet, dass** der Motor (2), die Kupplung (3) und der Abtrieb (4) entlang einer gedachten Achse (9) angeordnet sind, wobei die Kupplung (3) zwischen Motor (2) und Abtrieb (4) angeordnet ist.

7. Möbel nach Anspruch 6, **dadurch gekennzeichnet, dass** entlang der Achse (9) zwischen Motor (2) und Kupplung (3) einerseits und zwischen Kupplung (3) und Abtrieb (4) andererseits jeweils eine Welle (10, 11) angeordnet ist.

8. Möbel nach einem der Ansprüche 1 bis 7, **dadurch gekennzeichnet, dass** der Motor (2) über ein Getriebe mit der Kupplung (3) zusammenwirkt.

9. Möbel nach einem der Ansprüche 1 bis 8, **dadurch gekennzeichnet, dass** der Motor (2) als Elektromotor ausgebildet ist.

10. Möbel nach einem der Ansprüche 1 bis 9, **dadurch gekennzeichnet, dass** das bewegbare Möbelteil (7) eine Schublade ist.

11. Möbel nach einem der Ansprüche 1 bis 10, **dadurch gekennzeichnet, dass** die Steuer- bzw. Regeleinrichtung (5) derart ausgebildet ist, dass sie die Kupplung (3) ausschaltet, wenn das bewegbare Möbelteil (7) vom Möbelkorpus (13) beabstandet ist und eine Geschwindigkeit aufweist, die kleiner gleich einem vorgegebenen Wert - vorzugsweise gleich Null - ist.

12. Möbel nach einem der Ansprüche 1 bis 11, **dadurch gekennzeichnet, dass** eine Kollisionserkennungsvorrichtung für das bewegbare Möbelteil (7) vorgesehen ist und dass die Steuer- bzw. Regeleinrichtung (5) derart ausgebildet ist, dass sie die Kupplung (3) ausschaltet, wenn die Kollisionserkennungsvorrichtung eine Kollision meldet.

13. Möbel nach einem der Ansprüche 1 bis 12, **dadurch gekennzeichnet, dass** zusätzlich eine Einzugsautomatik (14) vorgesehen ist, die derart ausgebildet ist, dass sie das bewegbare Möbelteil (7) in dessen geschlossene Endlage im bzw. am Möbelkorpus (13) einziehen kann.

14. Möbel nach einem der Ansprüche 1 bis 13, **dadurch gekennzeichnet, dass** die Steuer- bzw. Regeleinrichtung (5) derart ausgebildet ist, dass sie einen Schwellwert in Bezug auf die von der Messeinrichtung (6) übermittelten Bewegungsgrößen und/oder der Position des bewegbaren Möbelteils (7) aufweist, wobei die Steuer- bzw. Regeleinrichtung (5) bei einem Überschreiten des Schwellwerts das Antreiben des bewegbaren Möbelteils (7) auslöst und dass der Schwellwert für wenigstens zwei Positionen des bewegbaren Möbelteils (7) unterschiedlich hoch ist.

## Claims

1. An item of furniture having a furniture carcass (13) and a furniture part (7) movably-mounted in or on the furniture carcass (13), and with a drive (1) for driving the movable furniture part (7), wherein the drive (1) has a motor (2) and an output drive (4) for the movable furniture part (7) configured to be driven by the motor (2), a control or regulating device (5) and a measuring device (6) for detecting the position and/or movement parameters of the movable furniture part (7), wherein measuring signals from the measuring device (6) can be transmitted to the control or regulating device (5) and wherein provided is a clutch (3) which interacts with the motor (2) and the output drive (4) and which can be engaged and disengaged by the control or regulating device (5), wherein the clutch (3) can be engaged and disengaged in dependence on the measuring signals of the measuring device (6) and wherein the clutch (3) is configured as an electromagnetic clutch (3), wherein the clutch (3) is configured so as to be disengaged in de-energized state.

2. The item of furniture according to claim 1, **characterized in that** the clutch (3) is configured such that the strength of the clutch force can be varied.

3. The item of furniture according to claim 2, **characterized in that** the clutch (3) is configured such that the variation of the clutch force follows a predetermined profile upon transitioning between the disengaged state and the engaged state.

4. The item of furniture according to one of the claims 1 to 3, **characterized in that** the measuring device (6) includes an encoder (16), wherein the encoder (16) is preferably coupled to the output drive (4).

5. The item of furniture according to one of the claims 1 to 4, **characterized in that** the output drive (4) interacts with the movable furniture part (7) by a pulling means (8).

6. The item of furniture according to one of the claims 1 to 5, **characterized in that** the motor (2), the clutch (3) and the output drive (4) are arranged along a notional axis (9), wherein the clutch (3) is arranged between the motor (2) and the output drive (4).

7. The item of furniture according to claim 6, **characterized in that** a shaft (10, 11) is arranged along the axis (9) between the motor (2) and the clutch (3) on the one hand and between the clutch (3) and the output drive (4) on the other hand.

8. The item of furniture according to one of the claims 1 to 7, **characterized in that** the motor (2) interacts with the clutch (3) via a transmission.

9. The item of furniture according to one of the claims 1 to 8, **characterized in that** the motor (2) is configured as an electromotor.

10. The item of furniture according to one of the claims 1 to 9, **characterized in that** the movable furniture part (7) is configured as a drawer.

11. The item of furniture according to one of the claims 1 to 10, **characterized in that** the control or regulating device (5) is configured such that it disengages the clutch (3) when the movable furniture part (7) is spaced from the furniture carcass (13) and when having a speed which is less than or equal to a predetermined value, preferably equal to zero.

12. The item of furniture according to one of the claims 1 to 11, **characterized in that** a collision detection device is provided for the movable furniture part (7) and that the control or regulating device (5) is configured such that it disengages the clutch (3) when the collision detection device reports a collision.

13. The item of furniture according to one of the claims 1 to 12, **characterized in that** additionally provided is an automatic retraction device (14) configured such that it can retract the movable furniture part (7) into its closed end position in or on the furniture carcass (13).

14. The item of furniture according to one of the claims 1 to 13, **characterized in that** the control or regulating device (5) is configured such that it has a threshold value in relation to the movement parameters transmitted by the measuring device (6) and/or to the position of the movable furniture part (7), wherein the control or regulating device (5) triggers the driving of the movable furniture part (7) when exceeding the threshold value and that the threshold value differs in its magnitude for at least two positions of the movable furniture part (7).

## Revendications

1. Meuble doté d'un corps de meuble (13) et d'une pièce de meuble (7) montée mobile dans le corps de meuble (13) ou sur celui-ci et d'un entraînement (1) servant à entraîner la pièce de meuble mobile (7),
dans lequel l'entraînement (1) comprend un moteur (2), une prise de force (4) pour la pièce de meuble mobile (7) entraînable par le moteur (2), un dispositif de commande et plus précisément de réglage (5) et un dispositif de mesure (6) afin d'enregistrer la position et/ou la grandeur de mouvement de la pièce de meuble mobile (7),
dans lequel des signaux de mesure du dispositif de mesure (6) peuvent être transmis au dispositif de commande et plus précisément de réglage (5) et
dans lequel un accouplement coopérant avec le moteur (2) et la prise de force (4) est prévu et peut être embrayé et débrayé au moyen du dispositif de commande et plus précisément de réglage (5),
dans lequel l'accouplement (3) est commutable au moyen du dispositif de commande et plus précisément de réglage (5) en fonction des signaux de mesure du dispositif de mesure (6) et l'accouplement (3) est réalisé comme accouplement électromagnétique (3),
dans lequel l'accouplement (3) est réalisé de façon à être débrayé dans l'état non parcouru par le courant.

2. Meuble selon la revendication 1, **caractérisé en ce que** l'accouplement est réalisé de sorte que la puissance de la force d'accouplement est modifiable.

3. Meuble selon la revendication 2, **caractérisé en ce que** l'accouplement (3) est réalisé de sorte que la modification de la force d'accouplement lors des transitions entre l'état embrayé et l'état débrayé suit un profil prédéfini.

4. Meuble selon l'une des revendications 1 à 3, **caractérisé en ce que** le dispositif de mesure (6) comprend un encodeur (16), dans lequel l'encodeur (16) est de préférence couplé à la prise de force (4).

5. Meuble selon l'une des revendications 1 à 4, **caractérisé en ce que** la prise de force coopère avec la pièce de meuble mobile (7) par le biais d'un moyen de traction (8).

6. Meuble selon l'une des revendications 1 à 5, **caractérisé en ce que** le moteur (2), l'accouplement (3) et la prise de force (4) sont agencés le long d'un axe (9), dans lequel l'accouplement (3) est agencé entre le moteur (2) et la prise de force (4).

7. Meuble selon la revendication 6, **caractérisé en ce qu'**un arbre de transmission (10, 11) est agencé le long de l'axe (9) respectivement entre le moteur (2) et l'accouplement (3) d'une part et entre l'accouplement (3) et la prise de force (4) d'autre part.

8. Meuble selon l'une des revendications 1 à 7, **caractérisé en ce que** le moteur (2) coopère avec l'accouplement (3) par le biais d'une transmission.

9. Meuble selon l'une des revendications 1 à 8, **caractérisé en ce que** le moteur (2) est réalisé comme moteur électrique.

10. Meuble selon l'une des revendications 1 à 9, **caractérisé en ce que** la pièce de meuble mobile (7) est un tiroir.

11. Meuble selon l'une des revendications 1 à 10, **caractérisé en ce que** le dispositif de commande et plus précisément de réglage (5) est conçu de façon à débrayer l'accouplement (3) lorsque la pièce de meuble mobile (7) est espacée du corps de meuble (13) et présente une vitesse inférieure à une valeur prédéfinie - de préférence nulle.

12. Meuble selon l'une des revendications 1 à 11, **caractérisé en ce qu'**un dispositif détecteur de collision est prévu pour la pièce de meuble mobile (7) et **en ce que** le dispositif de commande et plus précisément de réglage (5) est conçu de façon à débrayer l'accouplement (3) lorsque le dispositif détecteur de collision indique une collision.

13. Meuble selon l'une des revendications 1 à 12, **caractérisé en ce qu'**un dispositif de rentrée automatique (14) est en outre prévu, réalisé de façon à pouvoir rétracter la pièce de meuble mobile (7) dans sa position de blocage fermée dans le corps de meuble (13) ou sur celui-ci.

14. Meuble selon l'une des revendications 1 à 13, **caractérisé en ce que** le dispositif de commande et plus précisément de réglage (5) est conçu de façon à comporter une valeur seuil en relation avec la grandeur de mouvement et/ou la position de la pièce de meuble mobile (7) communiquées par le dispositif de mesure (6), dans lequel le dispositif de commande et plus précisément de réglage (5) déclenche l'entraînement de la pièce de meuble mobile (7) lors d'un dépassement de la valeur seuil et **en ce que** la valeur seuil est différente pour au moins deux positions de la pièce de meuble mobile (7).
